# DEMANDE DE BREVET EUROPEEN

(11) **EP 0 362 091 A1**
(43) Date de publication de la demande: **04.04.1990**
(21) Numéro de dépôt: 89420371.0
(22) Date de dépôt: 28.09.1989
(51) Int. Cl.: B65D 71/00

(54) **Plateau intercalaire pour la constitution de charges palettisables à partir de lits superposés de récipients**

(30) Priorité: 30.09.1988 FR 8813062
(71) Demandeur: Société Anonyme : B.S.N. EMBALLAGE, F-69611 Villeurbanne Cédex (FR)
(72) Inventeur: Rouillon, Jean-Paul, St Maurice de Beynost F-01700 Miribel (FR); Hinfray, Patrick, F-69520 Grigny (FR)
(74) Mandataire: Ropital-Bonvarlet, Claude

(57) **Abrégé**

- Charge palettisable.

- Le plateau intercalaire est formé par une plaque en matière alvéolée et comporte, au centre de chaque maille carrée délimitée par quatre bossages, une conformation (**14**) formant un chapeau (**C**) comportant un dessus (**21**) présentant, sur sa face interne, un bouton (**22**) définissant une gorge (**23**) d'encastrement du goulot d'une bouteille (**13**).

- Application au transport de bouteilles.

## Description

La présente invention concerne le domaine technique de la constitution de charges palettisables de produits divers, qui sont ainsi organisés en ensemble unitaire de stockage ou de transport.

La présente invention concerne, plus spécifiquement, la formation de charges palettisables à partir de récipients et, plus particulièrement, de bouteilles rangées en différents lits superposés.

L'objet de l'invention concerne, plus précisément encore, le stockage et le transport de bouteilles vides sous forme de charges palettisées, soit en usine, lors des processus de fabrication, lavage ou embouteillage, soit, encore, lors de leur transport entre des sites de fabrication et d'utilisation.

La constitution de charges élémentaires, à partir de bouteilles vides rangées en lits superposés, est largement connue de la technique.

Pour constituer un tel ensemble élémentaire, un premier lit de bouteilles est posé debout sur une palette. Un plateau intercalaire est placé sur les goulots des bouteilles du premier lit, de manière à permettre la mise en place d'un lit superposé reposant sur le plateau intercalaire. L'ensemble des lits superposés est ensuite entouré par une housse ou coiffe en matière plastique thermorétractable visant à exercer une contrainte d'enveloppement conférant une cohésion aux lits superposés.

Différentes propositions ont été formulées pour réaliser un plateau intercalaire. Ces propositions vont de la simple feuille en carton, compact ou ondulé, aux plateaux en matière plastique, conformés.

Les plateaux intercalaires à base de feuille simple, en carton ou en matière plastique, doivent, obligatoirement, présenter une épaisseur notable pour offrir une résistance mécanique suffisante à l'effet de poinçonnage introduit par chaque goulot de bouteille. Si une telle exigence peut être acceptée, les expérimentations qui ont été menées à partir de tels plateaux épais ont permis de constater qu'ils étaient incapables d'assurer une cohésion interlits suffisante pour s'opposer à un glissement relatif entre les lits. Une telle lacune est constatée, principalement, lorsque la housse en matière thermorétractable subit une détente, notamment lors de l'élévation de température du milieu environnant. Dans un tel cas, la contrainte d'enveloppement diminue et introduit une liberté relative susceptible de provoquer le glissement d'un lit quelconque de l'empilage. Un risque de dévoiement des piles de bouteilles est alors à considérer, notamment lors des manipulations et des transports. Il est fréquent de constater, dans ces conditions, un écroulement de l'ensemble des lits superposés conduisant à la destruction de la palette mais, aussi, de la plupart, sinon de toutes les bouteilles la constituant.

Une amélioration de la tenue à la charge verticale peut être obtenue dans la mesure où les bouteilles sont rangées en contact latéral pour s'épauler l'une l'autre. Cependant, les bouteilles ainsi rangées connaissent, néanmoins, une liberté relative, notamment lors du relargage ou de la détente de contrainte de la housse et subissent alors, par frottement, un abusage détériorant leur aspect esthétique extérieur.

Pour tenter de remédier à ces inconvénients, la technique antérieure a proposé d'utiliser, en tant que plateaux intercalaires, des plaques conformées. Un exemple illustrant parfaitement ce type de proposition est fourni par la demande **FR-A-82-12 442** prévoyant de conformer une feuille ou un plateau, de manière à lui faire comporter des empreintes aptes à centrer, par la face inférieure dudit plateau, les goulots d'un lit de bouteilles inférieur et à recevoir et emboîter, par la face supérieure du même plateau, les culots de bouteilles d'un lit superposé.

De tels plateaux sont, généralement, conformés de manière que la matière première de la feuille soit pincée entre le buvant des goulots des bouteilles du lit inférieur et le fond piqué ou semi-piqué des culots des bouteilles d'un lit superposé. L'immobilisation transversale est, généralement, assumée par l'intermédiaire de bossages, mamelons ou môles s'élevant à partir de la face supérieure du plateau pour emboîter, sur une hauteur déterminée, les culots des bouteilles et les éloigner l'une de l'autre.

Si une telle technique permet de supprimer le risque d'abusage, par contre elle n'est pas à même de répondre aux problèmes spécifiques que posent de tels plateaux pour les raisons suivantes.

Il est connu que les bouteilles en verre sont réalisées avec une dispersion notable des cotes ou dimensions. Il est, par conséquent, pratiquement assuré que la condition de pincement du plateau entre les goulots et les fonds piqués ne sera respectée que dans un certain pourcentage seulement de cas. Dans la constitution d'une charge palettisée, il existera donc, immanquablement, des colonnes de bouteilles pour lesquelles une telle condition, nécessaire à la bonne cohésion de la pile, ne sera pas respectée.

Les conformations qui sont conférées aux plateaux intercalaires sont, généralement, réalisées de manière à assurer juste un appui sur les goulots des bouteilles inférieures. En cas de distension de la housse en matière thermorétractable, un tel appui n'est alors pas suffisant pour s'opposer, notamment lors des manipulations et des transports, au glissement relatif d'un lit par rapport à un autre. Des risques d'écroulement interviennent fréquemment avec les conséquences négatives qui s'y attachent.

Un autre inconvénient d'une telle technique réside dans le fait que le plateau intercalaire doit être impérativement conformé en fonction des types de bouteilles à superposer. En raison de la nécessité du pincement entre le goulot d'une bouteille inférieure et le culot d'une bouteille superposée, il est, en effet, exclu qu'un même plateau puisse être utilisé, indifféremment, pour des bouteilles à fond plat, semi-piqué ou piqué.

En d'autres termes, cette technique antérieure fournit une proposition qui n'est pas à même de résoudre le réel problème que pose la constitution d'une charge palettisable, à partir de lits de bouteilles superposées, successivement séparés par un plateau intercalaire devant assumer une première fonction de support et d'alignement des bouteilles empilées en colonnes et une seconde fonction d'immobilisation dans le plan horizontal de deux lits superposés, tout en évitant le risque d'abusage.

La présente invention vise, justement, à résoudre ce problème en proposant un nouveau plateau intercalaire, du type préconformé, tout particulièrement conçu pour répondre aux exigences ci-dessus.

Un autre objet de l'invention est de proposer un plateau préconformé pouvant être utilisé pour des bouteilles présentant, indifféremment, des fonds plats, semi-piqués ou, encore, piqués.

L'objet de l'invention est, principalement, basé sur la proposition consistant à réaliser un plateau intercalaire assurant le support, le centrage et l'immobilisation des lits de bouteilles, non pas comme ceux de la technique antérieure par l'intermédiaire des culots de ces dernières mais, au contraire, à partir des goulots des bouteilles de chaque lit inférieur.

Pour atteindre les objectifs ci-dessus, le plateau intercalaire selon l'invention, du type comprenant une plaque en matière plastique, thermoformée pour comporter, à partir de sa face supérieure, d'une part, des bossages saillants implantés selon une maille carrée et définissant par chaque maille un alvéole de réception d'un culot d'une bouteille et, d'autre part, au centre de chaque alvéole, une conformation comprenant, en retrait du plan de la plaque, une cuvette annulaire à partir de laquelle s'élève un mamelon formé par une paroi tronconique raccordée à un prolongement sensiblement cylindrique fermé définissant, à partir de la face inférieure de la plaque un chapeau d'emboîtement du goulot d'une bouteille appartenant à un lit inférieur sur lequel le plateau est posé, est caractérisé en ce que :
- le plateau est formé par une plaque en matière alvéolée,
- le chapeau comporte un dessus présentant, sur sa face interne, un bouton saillant délimitant, avec le prolongement sensiblement cylindrique, une gorge d'encastrement du goulot d'une bouteille et dont la hauteur est supérieure au rayon du buvant du goulot,
- le mamelon comporte, dans la cuvette, dans la paroi tronconique et dans le prolongement, des nervures rayonnantes de raidissement raccordant le dessus à la surface supérieure de la plaque.

Diverses autres caractéristiques ressortent de la description faite ci-dessous en référence aux dessins annexés qui montrent, à titre d'exemples non limitatifs, des formes de réalisation de l'objet de l'invention.
La **fig. 1** est une vue schématique explicative de l'application selon l'invention.
La **fig. 2** est une perspective partielle d'un plateau conforme à l'invention.
La **fig. 3** est une coupe transversale partielle prise, sensiblement, selon le plan **III-III** de la **fig. 2.**
La **fig. 4** est une coupe-élévation illustrant, à plus grande échelle, un détail de réalisation de l'objet de l'invention.
La **fig. 5** est une vue en plan d'une variante de réalisation d'un autre élément constitutif du plateau.
La **fig. 6** est une coupe transversale partielle prise selon la ligne **VI-VI** de la **fig. 5.**

La **fig. 1** montre, de façon schématique, la constitution d'une charge palettisable à partir de bouteilles **1** qui sont rangées pour former des lits **L₁, L₂** ... superposés à partir d'une palette **2**. La constitution d'une telle charge fait intervenir l'interposition, entre chaque lit superposé, d'un plateau intercalaire **3** devant assumer une première fonction de centrage des bouteilles superposées dans les différents lits, une seconde fonction de retenue ou d'immobilisation d'un lit par rapport à un autre pour éviter un glissement relatif dans un plan sensiblement horizontal et une troisième fonction d'isolement relatif des bouteilles pour éviter leur contact de surface et frottement. Généralement, une telle charge comporte six ou sept lits superposés qui sont enveloppés, de même que la palette, par une housse ou coiffe en matière plastique thermorétractable.

Pour assumer les fonctions ci-dessus, le plateau **3** selon l'invention, tel qu'illustré partiellement par la **fig. 2**, est constitué par une plaque **4** réalisée en une matière plastique, dite alvéolée. Par matière alvéolée, il convient de retenir, notamment, une matière développée en mousse selon une densité appropriée pour permettre une conformation ultérieure par thermoformage ou, encore, de préférence selon l'invention, une matière obtenue par extrusion et comportant deux parois **4a** et **4b** qui sont réunies entre elles par des entretoises **5**. Une plaque **4** ainsi constituée peut être considérée comme s'assimilant, par analogie, à une plaque de carton ondulé simples cannelures, double face. La matière première choisie pour réaliser une telle plaque doit être du type thermoplastique, de manière à permettre une conformation ultérieure par thermoformage. A titre d'exemple, une matière première convenant particulièrement bien est le polypropylène.

La plaque **4** selon l'invention est conformée pour comporter, en saillie par rapport à sa face supérieure, telle que **4a**, des bossages **6** implantés selon une maille carrée. Les bossages **6** sont, de préférence, sensiblement cylindro-coniques, possédant un dessus plan **7** raccordé, par un bord arrondi **8** (**fig. 3**), à une paroi périphérique **9** elle-même raccordée au plan général **P** de la plaque par un congé **10**.

Les bossages **6** sont conformés de manière que quatre d'entre eux, définissant une maille carrée, délimitent une sorte d'alvéole **11** dont la dimension, prise sur la diagonale de la maille carrée, est légèrement supérieure au diamètre du culot **12** d'une bouteille **13**, par exemple de 75 cl.

La plaque **4** est réalisée pour comporter, en outre, au centre de chaque alvéole **11**, une conformation **14** en retrait du plan **P** de la plaque et en saillie par rapport à la face inférieure **4b**. La conformation **14** délimite une cuvette annulaire **15** comprenant un bord périphérique **16** et une plage plane **17** à partir de laquelle s'élève un mamelon **18** dont le sommet peut être situé dans le plan **P** ou au-dessus de ce dernier, en étant, dans ce cas, placé en-dessous des dessus **7** des bossages **6**. La **fig. 3** montre, à plus grande échelle, la conformation particulière de la plaque **4** en relation avec un alvéole **11**. Dans cette figure, la plaque **4** possède une épaisseur constante pour permettre une meilleure appréciation de la conformation locale de la conformation **14**. Cependant, en raison du choix préférentiel d'une plaque **4**, il doit être considéré que les conformations apportées ont pour effet de modifier localement l'épaisseur de la plaque par écrasement plus ou moins important des entretoises **5** notamment.

Le mamelon **18** est formé par une paroi tronconique **19** s'élevant à partir de la plage **17** et raccordé à un prolongement **20** sensiblement cylindrique, fermé par un dessus **21** avec lequel il constitue un chapeau **C**.

Selon l'invention, tel que cela apparaît à la **fig. 4**, le dessus **21** comporte une dépression centrale formant une sorte de bouton **22** saillant à partir de la face interne. Le bouton **22** délimite, avec le prolongement **20** sensiblement cylindrique, une gorge annulaire **23** dont la largeur radiale est sensiblement égale à l'épaisseur du goulot **24** d'une bouteille **13**. Le chapeau **C** est à même d'emboîter le goulot **24** qui se trouve, ainsi, encastré dans la gorge annulaire **23**.

Selon une caractéristique constructive de l'invention, la dépression confère à la gorge **23** une hauteur **h** supérieure au rayon **r** du buvant **25** du goulot **24**. Selon une autre caractéristique constructive, le prolongement sensiblement cylindrique **20** possède une hauteur **H** qui est au moins égale à la hauteur **h**. La hauteur **H** est, de préférence, choisie supérieure à la hauteur **h** et présente, avantageusement, une mesure suffisante pour permettre l'emboîtement, au moins partiel, de la bague **26** du goulot **24**. Dans ce cas, la gorge annulaire **23** présente une largeur sensiblement égale à celle du goulot **24** au droit de la bague **26**.

Selon une autre disposition constructive, le mamelon **18** est conformé pour comporter des nervures rayonnantes **27** formées dans le prolongement **20**, la paroi **19** et la plage **17**. Les nervures **27** relient, ainsi, le chapeau **C** à la face supérieure **4a** de la plaque, en constituant des poutres creuses de raidissement s'opposant à tout déport axial relatif du chapeau **C** par flexion de la paroi **19**.

L'examen des **fig. 3** et **4** permet de constater qu'un plateau intercalaire, tel que **3₁**, disposé à la base d'un lit **L₁** de bouteilles, permet de recevoir, dans chaque alvéole **11**, une bouteille par le culot **12** prenant appui par le talon sur l'assise périphérique **28** reliant, dans le plan **P**, la conformation **14** aux congés de raccordement **10**. Comme dit précédemment, la maille, définie par la disposition des bossages **6**, est déterminée de manière que chaque alvéole **11** constitue un moyen de centrage approximatif, par l'intermédiaire des congés **10** permettant de placer le culot **12** d'une bouteille en appui sur l'assise **28**.

De cette manière et par la présence des bossages **6**, les bouteilles sont aussi éloignées les unes des autres, ce qui évite tout contact de surface et supprime les risques de bris mais aussi et surtout l'abusage par frottement.

Après la constitution du lit **L₁**, un plateau **3₂**, tel qu'illustré par la **fig. 4**, est placé sur les goulots **24** des différentes bouteilles constitutives du lit **L₁**. Cette mise en place a pour effet de présenter les parois tronconiques **19**, formant des cônes ouverts, en relation approximative avec les goulots **24** qui se centrent, naturellement, en assignant ainsi la position exacte de chaque bouteille du lit **L₁** dans l'alvéole **11**.

L'adaptation du plateau **3₂** implique une déformation élastique des chapeaux **C** pour assurer l'introduction des goulots **24** dans les gorges annulaires **23** et l'encastrement des buvants **25**. Dans le cas où le prolongement **20** possède la hauteur **H** suffisante, l'emboîtement et l'encastrement de chaque goulot **24** se traduisent par une déformation radiale expansive qui est autorisée par le choix de la matière première constitutive de la plaque **4**.

Dans cette position, telle qu'illustrée par la **fig. 4**, on constate que le buvant **25** est, effectivement, encastré à l'intérieur de la gorge annulaire **23**, tout en étant enveloppé extérieurement par le prolongement sensiblement cylindrique **20**. Le fait de conférer au bouton **22** une hauteur **h** supérieure au rayon **r** permet d'obtenir, en cas de glissement relatif dans l'un ou l'autre sens de la flèche **f** du plateau **3₂** par rapport au lit de bouteilles **L₁**, un arcboutement entre le bord périphérique interne du bouton **22** et la face périphérique interne du prolongement **20**, que ce dernier enveloppe uniquement le buvant **25** ou aussi la bague **26**. Cet arcboutement s'oppose à un pivotement des bouteilles du lit **L₁** et à un déplacement relatif du plateau **3₂** sur lequel repose le lit **L₂**.

Par cette disposition, il devient possible de superposer plusieurs lits **L** de bouteilles en établissant des colonnes verticalement alignées de bouteilles et en assurant une immobilisation certaine des lits superposés les uns par rapport aux autres.

Ainsi que cela ressort de ce qui précède et contrairement aux techniques actuellement préconisées, le plateau intercalaire selon l'invention assure le maintien et l'immobilisation des bouteilles entre elles et des bouteilles appartenant à des lits superposés, uniquement par l'adaptation de chaque plateau au moyen des chapeaux **C** sur les goulots des différentes bouteilles qui sont, simplement, centrées lors de la mise en place, par coopération des culots **12** avec les congés **10** des alvéoles **11**, sans que ces derniers n'assument directement de fonction de centrage, d'emboîtement et de tenue.

Le choix de la conformation des mamelons **18** et le recours à une plaque du type alvéolé permet, en outre, d'assumer convenablement une fonction de compensation des tolérances de fabrication des bouteilles qui peuvent, ainsi, être mises en place sans problème et être coiffées par un plateau intercalaire avec encastrement efficace et arcboutement des buvants **25** dans les gorges annulaires **23**.

L'appui des lits de bouteilles superposés s'effectue par adaptation du talon du culot **12** de chacune d'elles sur l'assise **28**, sans qu'il en résulte de coopération entre le fond plat, semi-piqué ou piqué et le goulot de la bouteille du lit immédiatement inférieur, par pincement du chapeau du mamelon **18**. Une déformation relative de ce chapeau peut donc intervenir, en relation avec les tolérances de fabrication, sans porter préjudice aux qualités d'immobilisation verticale et de maintien horizontal entre les bouteilles des différents lits superposés.

L'exemple, donné à la **fig. 3**, concerne une plaque dont les mamelons ont été exécutés pour que le dessus **21** de chacun d'eux s'élève au-dessus du plan **P** de la plaque. Cette mesure de surélévation est illustrée en relation avec une bouteille **12** comportant un fond semi-piqué. Il apparaît évident qu'une même plaque pourrait être utilisée, également, pour le support de bouteilles **13** à fond piqué.

L'objet de l'invention peut être réalisé pour que les dessus **21** soient situés dans le plan **P**. Dans un tel cas, le plateau intercalaire peut être utilisé, indifféremment, pour des bouteilles **13** à fond piqué, semi-piqué ou plat.

Les conformations **14** sont réalisées de manière que chaque cuvette **15** comporte un bord périphérique **16** s'étendant de façon sensiblement perpendiculaire au plan général **P** de la plaque **4**. Cette disposition permet de conférer à l'assise **28** une grande résistance mécanique aux efforts de compression pouvant être exercés par le poids propre des lits superposés de bouteilles et/ou par les contraintes lors des manipulations et des transports.

Les **fig. 5** et **6** montrent une variante de réalisation consistant à réaliser les conformations **14** de manière à faire comporter, dans le bord **16** de chaque cuvette **15**, des empreintes de raidissement **30** sensiblement en forme d'oreilles. Les empreintes **30** sont, de préférence, prévues de façon équidistante angulairement, en étant, par exemple, intercalées avec les nervures **27**. De telles empreintes permettent de raidir davantage l'assise **28** et de fournir de meilleures caractéristiques de résistance à l'écrasement au bord **16**. Les empreintes **30** sont, également, conformées pour que leur fond 31 s'établisse dans le même plan que la plage **17**, de manière à accroître la surface de cette dernière et à former des patins d'appui importants pour la stabilité du plateau lorsqu'il est placé immédiatement en contact avec la palette **2** pour recevoir les culots des bouteilles constituant le premier lit **L₁**.

L'invention n'est pas limitée aux exemples décrits et représentés, car diverses modifications peuvent y être apportées sans sortir de son cadre.

## Revendications

**1** - Plateau intercalaire pour la constitution de charges palettisables à partir de lits superposés de bouteilles, du type comprenant une plaque (**4**) en matière plastique thermoformée pour comporter, à partir de sa face supérieure (**4a**), d'une part, des bossages saillants (**6**) implantés selon une maille carrée et définissant par chaque maille un alvéole (**11**) de réception d'un culot (**12**) d'une bouteille et, d'autre part, au centre de chaque alvéole, une conformation (**14**) comprenant, en retrait du plan de la plaque, une cuvette annulaire (**15**) à partir de laquelle s'élève un mamelon (**18**) formé par une paroi cylindrique (**16**) raccordée par une paroi tronconique (**19**) à un prolongement (**20**) sensiblement cylindrique fermé définissant, à partir de la face inférieure de la plaque (**4b**) un chapeau (**C**) d'emboîtement du goulot (**24**) d'une bouteille appartenant à un lit inférieur sur lequel le plateau est posé,
caractérisé en ce que :
- le plateau est formé par une plaque en matière alvéolée,
- le chapeau (**C**) comporte un dessus (**21**) présentant, sur sa face interne, un bouton saillant (**22**) délimitant, avec le prolongement sensiblement cylindrique (**20**), une gorge (**23**) d'encastrement du goulot d'une bouteille et dont la hauteur (**h**) est supérieure au rayon (**r**) du buvant (**25**) du goulot.
- le mamelon (**18**) comporte, dans la cuvette (**25**), dans la paroi tronconique (**19**) et dans le prolongement (**20**), des nervures rayonnantes (**27**) de raidissement raccordant le dessus (**21**) à la surface supérieure (**4a**) de la plaque.

**2** - Plateau intercalaire selon la revendication 1, caractérisé en ce que le mamelon (**18**) est formé pour que le dessus (**21**) s'étende dans le plan de la face supérieure (**4a**) de la plaque.

**3** - Plateau intercalaire selon la revendication 1 ou 2, caractérisé en ce que le mamelon (**18**) est formé pour que le dessus (**21**) s'étende au-dessus du plan de la face supérieure de la plaque.

**4** - Plateau intercalaire selon la revendication 1, caractérisé en ce que le bord (**16**) de la cuvette annulaire présente des empreintes locales (**30**) de raidissement.

**5** - Plateau intercalaire selon la revendication 1 ou 4, caractérisé en ce que le bord périphérique (**16**) de la cuvette s'étend sensiblement perpendiculairement au plan (**P**) de la plaque.

**6** - Plateau selon la revendication 1, caractérisé en ce que la plaque est constituée par extrusion et comporte deux feuilles parallèles (**4a-4b**) réunies par des entretoises d'écartement (**5**).
